# EUROPÄISCHE PATENTSCHRIFT

(11) **EP 3 919 405 B1**
(45) Veröffentlichungstag und Bekanntmachung des Hinweises auf die Patenterteilung: **20.03.2024**
(21) Anmeldenummer: 20178166.3
(22) Anmeldetag: 04.06.2020
(51) Int. Cl.: B65D 19/44

(54) **VORRICHTUNG ZUR HALTERUNG VON GEGENSTÄNDEN**
DEVICE FOR HOLDING OBJECTS
DISPOSITIF POUR RETENIR DES OBJETS

(43) Veröffentlichungstag der Anmeldung: 08.12.2021
(73) Patentinhaber: ALWA GmbH & Co. KG Konstruktion & Formenbau, 78652 Deißlingen (DE)
(72) Erfinder: SCHWARTZ, Hans, 88447 Warthausen (DE)
(74) Vertreter: Christ, Niko

(56) Entgegenhaltungen:
- EP-A1- 2 570 234
- EP-A1- 2 810 887
- FR-A1- 2 451 806
- JP-A- 2008 125 702

## Beschreibung

Die Erfindung bezieht sich auf eine Vorrichtung zur Halterung von Gegenständen nach dem Oberbegriff des Patentanspruchs 1.

Durch die EP 3 608 246 A1 ist eine derartige Vorrichtung zur Halterung von Gegenständen, bestehend aus einem plattenförmigen Traggestell mit rechteckförmigen Aufnahmeöffnungen, einem Haltekörper mit angeformtem Arretiersockel, der in eine der Aufnahmeöffnungen einsteckbar und in dieser verdrehbar ist, und einem zwischen dem Haltekörper und dem Arretiersockel angeordneten Boden, bekannt geworden. Unmittelbar benachbart zu dem Boden ist ein kreisförmiger Stützabschnitt und unmittelbar benachbart zu dem Stützabschnitt ist eine rechteckförmige Halteplatte jeweils an dem Sockel angebracht.

Durch die dort bekannt gewordene Haltevorrichtung sollen Gegenstände vereinzelt in oder an dem Haltekörper anbringbar sein, um diese zu lagern und während des Transportvorganges vor Beschädigungen zu stützen. Oftmals werden solche Vorrichtungen auch dazu verwendet, die entsprechend eingelagerten Gegenstände einem Reinigungs- oder sonstigen Bearbeitungsprozess, beispielsweise Beschichtung, zuzuführen.

Diese Haltevorrichtungen haben sich in der Praxis für die Vereinzelung von Gegenständen, die einem der vorgenannten Arbeitsprozesse zuzuführen sind, äußerst bewährt. Diese Vorrichtungen können jedoch für die Aufnahme von einer Vielzahl von Gegenständen in einem einzigen Käfig oder Haltekörper nicht verwendet werden, da deren Innenkonturen an die jeweiligen Gegenstände exakt angepasst ist, um mögliche Bewegungen der Gegenstände im Inneren des Haltekörpers zu verhindern.

Für die Einlagerung von einer Vielzahl von Gegenständen in einen Käfig oder Haltekörper ist es in der Praxis derzeit wie folgt: die Vielzahl von Gegenständen werden in einen Käfig eingefüllt. An der Unterseite des Käfigs sind vier Stützfüße vorzusehen, die mit dem Traggestell bzw. denen dem Traggestell eingearbeiteten Aufnahmeöffnungen arretiert sind. Demnach werden die Stützfüße zunächst an dem Traggestell befestigt, und zwar in der exakt vorgegebenen Flächenabmessung des Käfigs, sodass nachfolgend der Käfig auf die vier Stützfüße aufgesetzt werden kann.

Solche Vorrichtungen weisen den Nachteil auf, dass der Käfig lösbar mit den jeweiligen Stützfüßen verbunden ist, denn der Käfig wird ausschließlich auf die vier Stützfüße aufgesetzt; eine Verankerung zwischen dem Käfig und den vier Stützfüßen erfolgt nicht. Folglich kann das Traggestell und der daran aufgesetzte Käfig ausschließlich in einer eng begrenzten Winkelposition bewegt werden. Ein Schütteln des Käfigs, um beispielsweise die Reinigungsmaßnahmen zu optimieren, ist nicht möglich, denn der Käfig würde von den Stützfüßen gelöst und herunterfallen.

Eine weitere Vorrichtung zur Halterung von Gegenständen ist aus der EP 2 570 234 A1 bekannt. Die Vorrichtung weist eine Trägerplatte mit einer Vielzahl eingearbeiteter Aufnahmeöffnungen sowie Aufnahmeträger zur Halterung vereinzelter Werkstücke auf.

Es ist Aufgabe der Erfindung, eine Vorrichtung zur Aufnahme von Gegenständen der Eingangs genannten Gattung derart weiterzubilden, dass der Käfig möglichst schnell mit dem Traggestell verbunden werden kann und gleichzeitig eine zuverlässige und dauerhafte Wirkverbindung zwischen dem Käfig und dem Traggestell erreicht ist. Aufgrund der vorherrschenden Arretierung des Käfigs an dem Traggestell sollen nachfolgend verschiedene Arbeitsprozesse durchführbar sein, die eine Drehung und/oder Verschwenkung des Käfigs erlauben, ohne dass der Käfig von dem Traggestell gelöst ist.

Diese Aufgabe ist erfindungsgemäß durch die Merkmale des kennzeichnenden Teils von Patentanspruch 1 gelöst.

Weitere vorteilhafte Weiterbildungen der Erfindung ergeben sich aus den Unteransprüchen.

Dadurch, dass zwischen dem Traggestell und dem Käfig ein Adapter vorgesehen ist, der einen in Richtung des Traggestells abstehenden Haltesockel aufweist, dass der Haltesockel in eine der Aufnahmeöffnungen des Traggestell einsteckbar und in diese arretierbar ist, und dass der Adapter aus vier Stützarmen aufgebaut ist, die senkrecht zueinander verlaufen und durch die ein rechteckförmiger Innenraum gebildet ist, in dem der Käfig einsetzbar und durch mindestens zwei Hinterschneidungen fixiert ist, die jeweils zwischen zwei Paaren von Seitenwänden des Käfigs und den Stützarmen des Adapters gebildet sind, entsteht eine lösbare Rastverbindung zwischen dem Käfig und dem Adapter, sodass der Käfig an dem Traggestell an beliebigen Positionen während des Verrastungszustandes arretiert ist. Folglich kann der Käfig zusammen mit dem Traggestell verschwenkt, gedreht oder in eine sonstige Bewegung überführt sein, ohne dass der Käfig von dem Traggestell gelöst ist.

Aufgrund der Hinterschneidungsverbindung zwischen den Seitenwänden des Käfigs und den Stützarmen des Adapters können diese beiden Bauteile schnell und unkompliziert miteinander verbunden bzw. voneinander gelöst sein.

Um die Hinterschneidung zwischen den jeweiligen Seitenwänden und den Stützarmen, die demnach paarweise die Rastverbindung bilden, herzustellen, ist an mindestens zwei gegenüberliegenden Seitenwänden des Käfigs ein biegeelastischer Federsteg vorgesehen, der im unbelasteten Zustand aus der von der Seitenwand gebildeten Ebene bereichsweise übersteht und eine an den jeweiligen Stützarmen des Adapters zugewandte Rastnase aufweist, denn somit kann die nach außen abstehenden Rastnase in Wirkkontakt mit einem der jeweiligen Stützarme des Adapters gelangen.

Zu diesem Zweck ist der Querschnitt des Stützarmes als geschlossenes Kastenprofil ausgebildet und der der Oberkante des Käfigs zugewandte Steg des Kastenprofiles gelangt in Wirkkontakt mit der Rastnase des Federsteges, sobald der Federsteg in das Innere des Kassenprofils eintaucht. Demnach verläuft der Federsteg im unbelasteten Zustand innerhalb des Kassenprofils des jeweiligen Stützarme und die Rastnase des Federsteges liegt unterhalb des oberseitigen Steges des Kastenprofils an dessen Innenseite an und umgreift diesen. Auf diese Art ist die Hinterschneidung zwischen der Rastnase des Federsteges und den jeweiligen Stützarmen des Adapters hergestellt und kann ohne Weiteres manuell gelöst werden.

Um den Federsteg betätigen zu können, ist an diesem ein Überstand angeformt, der von außen zugänglich ist. Somit kann der Überstand manuell mit einer Kraft beaufschlagt werden, wodurch der Federsteg in das Innere des Käfigs bewegt ist und sich die Rastverbindung zwischen dem Federsteg und dem jeweiligen Stützarm löst. Dabei ist der Federsteg im Bereich des Bodens des Käfigs nach Art eines Scharniers verschwenkbar an der jeweiligen Seitenwand des Käfigs gelagert; gleichzeitig übt dadurch der Federsteg im unbelasteten Zustand eine nach außen gerichtete Vorspannkraft auf die Rastnase aus, wodurch die Wirkverbindung zwischen der Rastnase und dem Steg des Stützarmes dauerhaft und zuverlässig beibehalten ist.

Die im Stand der Technik bekannt gewordenen Käfige konnten im befüllten Zustand nicht bewegt werden, da die Arretierung zwischen dem Käfig und dem Traggestell als reine Steckverbindung ausgestaltet ist, die ein entsprechendes Bewegungsprofil nicht standgehalten hat. Es ist besonders vorteilhaft, wenn der Käfig mit den dort eingelagerten Gegenständen über Kopf oder in sonstige beliebige Bewegungsrichtungen verfahren werden kann, um die entsprechenden Reinigungsflüssigkeiten, Beschichtungsmedien oder sonstige Arbeitsprozesse durchzuführen. Zu diesem Zweck ist es erforderlich, den Käfig mit einem Deckel zu verschließen. Zudem können auf den derart verschlossenen Käfig mehrere solcher Käfige aufgesteckt oder aufgesetzt werden.

Falls in einen Käfig mehrere unterschiedliche Gegenstände einzulagern sind, ist es vorteilhaft, wenn an zwei gegenüberliegenden Seitenwänden des Käfigs eine Trennwand befestigt ist, durch die der Innenraum des Käfigs unterteilt ist.

In der Zeichnung ist ein Ausführungsbeispiel dargestellt, das nachfolgend näher erläutert ist. Im Einzelnen zeigt:
- Figur 1: eine Vorrichtung mit einem Käfig, in dem eine Vielzahl von Gegenständen eingefüllt sind, mit einem Traggestell, in dem eine Vielzahl von Aufnahmeöffnungen eingearbeitet sind und mit einem Adapter, der zum einen an dem Traggestell befestigbar ist und zum anderen den Käfig fixiert, in perspektivischer Ansich sowie im Zustand des Einsetzens des Käfigs,
- Figur 2: die Vorrichtung gemäß Figur 1, in Explosionsdarstellung und im Zustand der Vereinzelung,
- Figur 3: ein Schnitt entlang der Schnittlinie III-III, gemäß Figur 2,
- Figur 4: ein Schnitt entlang der Schnittlinie IV-IV, gemäß Figur 2 und
- Figur 5: der Käfig gemäß Figur 1, mit zwei in diesen eingesetzten Trennwänden zur Bildung dreier Innenräume innerhalb des Käfigs.

In den Figuren 1 und 2 ist eine Vorrichtung 1 zu entnehmen, durch die eine von einer Vielzahl von unterschiedlich ausgestalteten Gegenständen 2 während eines Transport-, Lager- oder Bearbeitungsvorganges untergebracht sind. Die Vorrichtung 1 umfasst dabei im Wesentlichen ein Traggestell 4, in das eine Vielzahl von Aufnahmeöffnungen 5 eingearbeitet ist, einen Käfig 6, der vier Seitenwände 7₁, 7₂, 7₃ und 7₄ aufweist, die gemeinsam mit einem an diesen befestigten Boden 8 einen Innenraum 10 bilden. In den derart ausgestalteten Innenraum 10 des Käfigs 6 sind die Gegenstände 2 einfüllbar. Die dem Boden 8 abgewandte Oberkante, der jeweiligen vier Seitenwände 7₁ bis 7₄ ist mit der Bezugsziffer 9 versehen. Die von der Oberkante 9 umschlossene Stirnseite des Käfigs 6 ist für den Einfüllvorgang der Gegenstände 2 offen.

Darüber hinaus ist der Vorrichtung 1 ein Adapter 11 zugeordnet, in dessen Zentrum ein senkrecht abstehender Haltesockel 12 angeformt ist. Der Haltesockel 12 ist in eine der Aufnahmeöffnungen 5 des Traggestells 4 einsteckbar und in dieser arretiert. Folglich ist der Adapter 11 im befestigten Zustand mit dem Traggestell 4 lageorientiert und lösbar gekoppelt.

Der Adapter 11 besteht aus vier senkrecht zueinander verlaufenden Stützarmen 13₁,13₂,13₃ und 13₄, durch die ein rechteckförmiger Innenraum 14 gebildet ist. Die Größenabmessungen der Stützarme 13₁ bis 13₄ entsprechen dabei den größten Abmessungen der Außenkontur des Käfigs 6, sodass der Käfig 6 - wie nachfolgend näher erläutert - zwischen den vier Stützarmen 13₁ bis 13₄ des Adapters 11 einsetzbar und mit diesen arretierbar ist.

In den Seitenwänden 7₁ bis 7₄ sind eine Vielzahl von Aussparungen 18 eingearbeitet bzw. vorzusehen, um den Käfig 6 möglichst durchlässig für flüssige oder gasförmige Medien auszugestalten, die an die im Käfig 6 eingelagerten Gegenstände 2 gelangen sollen.

An zwei gegenüberliegenden Seitenwänden 7₁ und 7₃ des Käfigs 6 sind zwei Federstege 15 vorgesehen. Insbesondere aus Figur 3 ist ersichtlich, dass die jeweiligen Federstege 15 im Bereich des Bodens 8 nach Art eines Scharniers verschwenkbar gelagert sind. Im Bereich der Oberkante 9 ist das freie Ende des Federsteges 15 angeordnet und zwischen dem freien Ende 15' und der Oberkante 9 ist ein Luftspalt 30 vorgesehen. Somit kann der Federsteg 15 nach innen bzw. außen bewegt werden.

An der Außenseite des jeweiligen Federsteges 15 ist eine Rastnase 16 angeformt oder vorgesehen, die außerhalb der von der Seitenwand 7₁ bzw. 7₃ gebildeten Ebene verläuft. Zwischen der Rastnase 16 und dem freien Ende 15' des Federsteges 15 ist ein Überstand 17 angeformt, der von außen zugänglich ist. Der Überstand 17 dient zur manuellen Betätigung des Federsteges 15, um diesen - wie vorstehend erläutert - um den Federsteg 15 nach Art eines Scharniers zu verschwenken.

Die Stützarme 13₁ und 13₃ bestehen aus zwei senkrecht zueinander angeordnete Schenkeln 26, 27, die folglich eine L-förmige Querschnittskontur bilden.

Der erste Schenkel 26 dient als Anschlag für den Käfig 6, sobald dieser vollständig in den Innenraum 14 des Adapters 11 eingesetzt ist. Der zweite Schenkel 27 weist ein im Querschnitt geschlossenes Kastenprofil 28 auf, das parallel zu der jeweiligen Seitenwand 7₁ bzw. 7₃ des Käfigs 6 verläuft. Die Geometrie des Kastenprofils 28 der jeweiligen Stützarme 13₁ bzw. 13s ist dabei derart ausgestaltet, dass dieses geringfügig größer bemessen ist als die Länge und Breite des Federsteges 15. Folglich umschließt das Kastenprofil 28 der Schenkel 27 den Federsteg 15.

Wenn der Käfig 6 in Richtung des Adapters 11 bewegt ist, gelangt die nach außen abstehende Rastnase 16 des Federsteges 15 in Wirkkontakt mit einem Steg 29 des Kastenprofils 28, der parallel und beabstandet zu dem ersten Schenkel 26 verläuft.

Durch die beiden gegenüberliegenden Stege 29 der Stützarme 13₁ und 13₃ ist demnach der jeweilige Federsteg 15 in den Innenraum 10 des Käfigs 6 gedrückt und die Rastnase 16 überfährt den Steg 29. Sobald die Rastnase 16 den Steg 29 vollständig überfahren hat, schnappt der Federsteg 15 in seine Ausgangsposition zurück und die Rastnase 16 liegt unterhalb des Steges 29 an. Demnach bilden die Rastnase 16 und der Steg 29 eine Hinterschneidung, durch die der Käfig 6 an dem Adapter 11 lageorientiert gehalten ist.

Im gezeigten Ausführungsbeispiel sind die Schenkel 27 der Stützarme 13₂ und 13₄ des Adapters 11 ebenso mit einem im Querschnitt geschlossenen Kastenprofil 28 ausgestaltet, sodass unabhängig von den Ausbildungen der Stützarme 13₁ bis 13₄ der Käfig 6 in beliebige Positionen in den Adapter 11 einsteckbar ist.

Um den Käfig 6 von dem Adapter 11 zu lösen, kann der Überstand 17 manuell nach innen gedrückt werden, sodass sich die Rastnase 16 von der Unterseite des Steges 26 löst und somit der Käfig 6 aus dem Adapter 11 herausgeschoben werden kann. Aus Figur 2 ist ferner ersichtlich, dass der Käfig 6 mittels eines Deckels 19 verschlossen ist. Um eine zuverlässige Arretierung zwischen dem Deckel 19 und der Oberkante 9 des Käfigs 6 zu erreichen, ist an diesem ein im Querschnitt U-förmiges Halteprofil 20 vorgesehen, das folglich einen U-förmigen Führungskanal aufweist. Insbesondere Figur 4 ist zu entnehmen, dass an der Außenseite der Oberkante 9 eine Haltenase 21 angeformt ist, die von der Seitenwand 7₂ bzw. 7₄ senkrecht absteht. Demnach kann der Deckel 19 seitlich entlang der Oberkante 9 aufgeschoben werden und die jeweilige Haltenase 21 greift in den U-förmigen Führungskanal des Halteprofils 20 des Deckels 19 ein. Um ein Verrutschen des Deckels 19 zu verhindern, ist benachbart zu dem Halteprofil 20 ein Führungssteg 25 vorgesehen, der senkrecht von dem Deckel 19 in das Innere des Käfigs 6 verläuft.

Aus Figur 5 ist ersichtlich, dass der Innenraum 10 des Käfigs 6 mittels zweier Trennwände 22 in drei kleinere Innenräume 10', 10" und 10‴ Strich unterteilt werden kann.

Die jeweilige Trennwand 22 weist jeweils zwei an den gegenüberliegenden Seitenwänden 23 angeformte Rastnasen 24 auf, die in die Aussparungen 18 der Seitenwände 7₁ bis 7₄ eingeknipst werden können.

## Patentansprüche

1. Vorrichtung (1) zur Halterung von Gegenständen (2) bestehend aus:
- einem plattenförmigen Traggestell (4), in dem eine Vielzahl von Aufnahmeöffnungen (5) eingearbeitet sind, und
- einem zur Aufnahme der jeweiligen Gegenstände (2) geeigneten Käfig (6), der vier senkrecht zueinander verlaufende Seitenwände (7₁ bis 7₄) und einen zwischen diesen angeordneten Boden (8) aufweist,
**dadurch gekennzeichnet,**
**dass** zwischen dem Traggestell (4) und dem Käfig (6) ein Adapter (11) vorgesehen ist, der einen in Richtung des Traggestells (4) abstehenden Haltesockel (12) aufweist,
**dass** der Haltesockel (12) in eine der Aufnahmeöffnungen (5) des Traggestells (4) einsteckbar und in diesen arretierbar ist, und
**dass** der Adapter (11) aus vier Stützarmen (13₁, 13₂, 13₃, 13₄) aufgebaut ist, die senkrecht zueinander verlaufen und durch die ein rechteckförmiger Innenraum (14) gebildet ist, in dem der Käfig (6) einsetzbar und durch mindestens zwei Hinterschneidungen fixierbar ist, die jeweils zwischen zwei Paaren von Seitenwänden (7₁, 7₃ oder 7₂, 7₄) des Käfigs (6) und den Stützarmen (13₁, 13s oder 13₂, 13₄) des Adapters (11) gebildet sind.

2. Vorrichtung nach Anspruch 1,
**dadurch gekennzeichnet,**
**dass** an mindestens zwei gegenüberliegenden Seitenwänden (7₁, 7₃ oder 7₂, 7₄) des Käfigs (6) ein biegeelastischer Federsteg (15) vorgesehen ist, der im unbelasteten Zustand aus der von der Seitenwand (7₁, 7₃ oder 7₂, 7₄) gebildeten Ebene bereichsweise übersteht und eine den jeweiligen Stützarmen (13₁, 13₂, 13₃, 13₄) des Adapters (11) zugewandte Rastnase (16) aufweist, derart, dass beim Einführen des Käfigs (6) in den Adapter (11) der jeweilige Federsteg (15) des Käfigs (6) durch dessen Rastnase (16) nach innen gedrückt ist und die Rastnase (16) mit den jeweiligen Stützarmen (13₁, 13₂, 13₃, 13₄) eine kraft- oder reibschlüssige Wirkverbindung eingeht, durch die der Käfig (6) an dem Adapter (11) nach Art einer Hinterschneidung fixiert ist.

3. Vorrichtung nach Anspruch 2,
**dadurch gekennzeichnet,**
**dass** zwischen einer Oberkante (9) des Käfigs (6) und der Rastnase (16) des Federstegs (15) ein Überstand (17) an dem Federsteg (15) angeformt oder vorgesehen ist, der von außen zugänglich ist.

4. Vorrichtung nach Anspruch 2 oder 3,
**dadurch gekennzeichnet,**
**dass** der Federsteg (15) im Bereich des Bodens (8) des Käfigs (6) verschwenkbar an der jeweiligen Seitenwand (7₁, 7₃ oder 7₂, 7₄) des Käfigs (6) nach Art eines Scharniers gelagert ist und dass zwischen dem freien Ende (15') des Federsteges (15) und einer Oberkante (9) des Käfigs (6) ein Luftspalt (30) vorgesehen ist.

5. Vorrichtung nach einem der vorgenannten Ansprüche,
**dadurch gekennzeichnet,**
**dass** in jeder der Seitenwände (7₁ bis 7₄) des Käfigs (6) eine Vielzahl von Aussparungen (18) eingearbeitet ist, durch die ein Medium in den Innenraum (10) des Käfigs (6) gelangen kann.

6. Vorrichtung nach einem der vorgenannten Ansprüche,
**dadurch gekennzeichnet,**
**dass** die Oberseite des Käfigs (6) mittels eines Deckels (19) verschließbar ist.

7. Vorrichtung nach Anspruch 6,
**dadurch gekennzeichnet,**
**dass** an dem Deckel (19) zwei mit U-förmigen Führungskanälen versehene Halteprofile (20) vorgesehen sind, die an den gegenüberliegenden Seiten des Deckels (19) angeformt oder vorgesehen sind, und dass an einer Oberkante (9) des Käfigs (6) zwei mit den Führungskanälen der Halteprofile (20) zusammenwirkende Haltenasen (21) angeordnet sind, die nach außen abstehen und durch die der Deckel (19) nach dessen Einführung bzw. Verbindung mit dem Käfig (6) durch die Verbindung der Führungskanäle mit den Haltenasen (21) arretiert ist.

8. Vorrichtung nach einem der vorgenannten Ansprüche,
**dadurch gekennzeichnet,**
**dass** in einen Innenraum (10) des Käfigs (6) mindestens eine Trennwand (22) einsetzbar ist, die an zwei der gegenüberliegenden Seitenwände (7₁, 7₃ oder 7₂, 7₄) des Käfigs (6) fixiert ist und durch die der Käfig (6) in mindestens zwei voneinander getrennte Innenräume (10', 10") aufgeteilt ist.

9. Vorrichtung nach Anspruch 8,
**dadurch gekennzeichnet,**
**dass** jede Trennwand (22) zwei gegenüberliegende Schmalseiten aufweist, an denen jeweils mindestens eine von den jeweiligen Schmalseiten abstehende Rastnase (24) angeformt ist, die mit der jeweiligen Seitenwand (7₁, 7₃ oder 7₂, 7₄) des Käfigs (6) in eine kraft- oder reibschlüssige Wirkverbindung nach Art eines Clipverschlusses überführt ist.

10. Vorrichtung nach einem der vorgenannten Ansprüche,
**dadurch gekennzeichnet,**
**dass** jeder der zur Fixierung des Käfigs (6) verwendeten Stützarme (13₁, 13₂, 13₃, 13₄) des Adapters (11) aus zwei L-förmig zueinander ausgerichteten Schenkeln (26, 27) besteht,
**dass** der erste Schenkel (26) als Boden oder Anschlag für den Käfig (6) dient, und dass der zweite Schenkel (27) im Querschnitt als geschlossenes Kastenprofil (28) ausgebildet ist.

11. Vorrichtung nach Anspruch 10,
**dadurch gekennzeichnet,**
**dass** ein Steg (29) des Kastenprofils (28), der parallel und beabstandet zu dem ersten Schenkel (26) verläuft, als Anschlag für die Rastnase (16) des Federsteges (15) im eingebauten Zustand des Käfigs (6) dient.

12. Vorrichtung nach Anspruch 11,
**dadurch gekennzeichnet,**
**dass** die Breite des Kastenprofils (28) geringfügig größer bemessen ist als die Breite des Federsteges (15).

## Claims

1. A device (1) for holding objects (2), consisting of:
- a plate-shaped support frame (4), in which a plurality of accommodation openings (5) are incorporated, and
- a cage (6) suitable for accommodating the respective objects (2), having four side walls running perpendicular to one another (7₁ to 7₄) and a base (8) arranged between them,
**characterized in that**
an adapter (11) is provided between the support frame (4) and the cage (6), which has a holding pedestal (12) projecting in the direction of the support frame (4),
**in that** the holding pedestal (12) can be inserted into one of the accommodation openings (5) of the support frame (4) and locked therein, and
**in that** the adapter (11) is made up of four support arms (13₁, 13₂, 13₃, 13₄), which extend perpendicular to one another and by means of which a rectangular inner space (14) is formed, in which the cage (6) can be inserted and can be fixed by at least two undercuts, which are formed respectively between two pairs of side walls (7₁, 7₃ or 7₂, 7₄) of the cage (6) and the support arms (13₁, 13₃ or 13₂, 13₄) of the adapter (11).

2. The device according to claim 1,
**characterized in that**
a flexurally elastic spring bar (15) is provided on at least two opposite side walls (7₁, 7₃ or 7₂, 7₄) of the cage (6), which projects in regions from the plane formed by the side wall (7₁, 7₃ or 7₂, 7₄) in the unloaded condition and has a latching lug (16) facing the respective support arms (13₁, 13₂, 13₃, 13₄) of the adapter (11) in such a way that, when the cage (6) is inserted into the adapter (11), the respective spring bar (15) of the cage (6) is pressed inwards by its latching lug (16) and the latching lug (16) forms a non-positive or friction-fit connection with the respective support arms (13₁, 13₂, 13₃, 13₄) by means of which the cage (6) is fixed to the adapter (11) in the manner of an undercut.

3. The device according to claim 2,
**characterized in that**
a projection (17) is formed or provided on the spring bar (15) between an upper edge (9) of the cage (6) and the latching lug (16) of the spring bar (15), which is accessible from the outside.

4. The device according to claim 2 or 3,
**characterized in that**
the spring bar (15) is mounted pivotably on the respective side wall (7₁, 7₃ or 7₂, 7₄) of the cage (6) in the region of the base (8) of the cage (6) in the manner of a hinge, and that an air gap (30) is provided between the free end (15') of the spring bar (15) and an upper edge (9) of the cage (6).

5. The device according to any one of the preceding claims,
**characterized in that**
a plurality of recesses (18) are formed in each of the side walls (7₁ to 7₄) of the cage (6) through which a medium can pass into the inner space (10) of the cage (6).

6. The device according to any one of the preceding claims,
**characterized in that**
the top of the cage (6) can be closed by means of a lid (19).

7. The device according to claim 6,
**characterized in that**
two holding profiles (20) with U-shaped guide channels are provided on the lid (19), which are formed or provided on the opposite sides of the lid (19), and **in that** two retaining lugs (21), which interact with the guide channels of the holding profiles (20) are arranged on an upper edge (9) of the cage (6) and protrude outwards and by means of which the lid (19), after it has been inserted or connected to the cage (6), is locked by the connection of the guide channels to the retaining lugs (21).

8. The device according to any one of the preceding claims,
**characterized in that**
at least one partition wall (22) can be inserted into an inner space (10) of the cage (6), which is fixed to two of the opposite side walls (7₁, 7₃ or 7₂, 7₄) of the cage (6) and by means of which the cage (6) is divided into at least two inner spaces (10', 10") which are separated from one another.

9. The device according to claim 8,
**characterized in that**
each partition wall (22) has two opposite narrow sides, on each of which at least one latching lug (24) projecting from the respective narrow sides is formed, which is transferred into a non-positive or friction-fit connection with the respective side wall (7₁, 7₃ or 7₂, 7₄) of the cage (6) in the manner of a clip closure.

10. The device according to any one of the preceding claims,
**characterized in that**
each of the support arms (13₁, 13₂, 13₃, 13₄) of the adapter (11) used for fixing the cage (6) consists of two L-shaped legs (26, 27) aligned with respect to one another,
**in that** the first leg (26) serves as a base or stop for the cage (6), and **in that** the second leg (27) is designed in cross-section as a closed box profile (28).

11. The device according to claim 10,
**characterized in that**
a web (29) of the box profile (28), which runs parallel to and at a distance from the first leg (26), serves as a stop for the latching lug (16) of the spring bar (15) in the installed condition of the cage (6).

12. The device according to claim 11,
**characterized in that**
the width of the box profile (28) is slightly larger than the width of the spring bar (15).

## Revendications

1. Un dispositif (1) pour tenir des objets (2), composé de:
- un cadre de support (4) en forme de plaque, dans lequel une pluralité des ouvertures de logement (5) sont incorporées, et
- une cage (6) apte à recevoir les objets respectifs (2), comportant quatre parois latérales perpendiculaires l'une à l'autre (7₁ à 7₄) et une base (8) disposée entre eux,
**caractérisé en ce**
**qu'**un adaptateur (11) est prévu entre le cadre de support (4) et la cage (6), qui comporte un socle de maintien (12) faisant saillie en direction du cadre de support (4),
en ce que le socle de maintien (12) peut être inséré dans l'une des ouvertures de logement (5) du cadre de support (4) et peut y être verrouillé, et
en ce que l'adaptateur (11) est constitué de quatre bras de support (13₁, 13₂, 13₃, 13₄), qui s'étendent perpendiculairement l'un à l'autre et au moyen desquels est formé un espace intérieur rectangulaire (14) dans lequel la cage (6) peut être insérée et peut être fixée par au moins deux contre-dépouilles, qui sont formées respectivement entre deux paires de parois latérales (7₁, 7₃ ou 7₂, 7₄) de la cage (6) et les bras de support (13₁, 13₃ ou 13₂, 13₄) de l'adaptateur (11).

2. Le dispositif selon la revendication 1,
**caractérisé en ce que**
sur au moins deux parois latérales opposées (7₁, 7₃ ou 7₂, 7₄) de la cage (6), il est prévu une barre de ressort (15) élastique en flexion, qui fait saillie dans des régions à partir du plan formé par la paroi latérale (7₁, 7₃ ou 7₂, 7₄) à l'état déchargé et qui présente un ergot d'encliquetage (16) orientée vers les bras de support respectifs (13₁, 13₂, 13₃, 13₄) de l'adaptateur (11) de telle sorte que, lorsque la cage (6) est insérée dans l'adaptateur (11), la barre de ressort (15) de la cage (6) est pressée vers l'intérieur par son ergot d'encliquetage (16) et l'ergot d'encliquetage (16) forme une liaison par adhérence ou par friction avec les bras de support respectifs (13₁, 13₂, 13₃, 13₄) au moyen de laquelle la cage (6) est fixée à l'adaptateur (11) à la manière d'une contre-dépouille.

3. Le dispositif selon la revendication 2,
**caractérisé en ce**
**qu'**une saillie (17), accessible de l'extérieur, est formée ou prévue sur la barre de ressort (15) entre un bord supérieur (9) de la cage (6) et l'ergot d'encliquetage (16) de la barre de ressort (15).

4. Le dispositif selon les revendications 2 ou 3,
**caractérisé en ce que**
la barre de ressort (15) est montée pivotante sur la paroi latérale respective (7₁, 7₃ ou 7₂, 7₄) de la cage (6) dans la région de la base (8) de la cage (6) à la manière d'une charnière, et qu'un entrefer (30) est prévu entre l'extrémité libre (15') de la barre de ressort (15) et un bord supérieur (9) de la cage (6).

5. Le dispositif selon l'une des revendications précédentes,
**caractérisé en ce que**
plusieurs évidements (18) sont formés dans chacune des parois latérales (7₁ à 7₄) de la cage (6) à travers lesquels un fluide peut passer dans l'espace intérieur (10) de la cage (6).

6. Le dispositif selon l'une des revendications précédentes,
**caractérisé en ce que**
la partie supérieure de la cage (6) peut être fermée au moyen d'un couvercle (19).

7. Le dispositif selon la revendication 6,
**caractérisé en ce que**
deux profils de maintien (20) avec des canaux de guidage en forme de U sont prévus sur le couvercle (19), qui sont formés ou prévus sur les côtés opposés du couvercle (19), et **en ce que** deux ergots de retenue (21), qui interagissent avec les canaux de guidage des profils de maintien (20), sont disposés sur un bord supérieur (9) de la cage (6) et font saillie vers l'extérieur et au moyen desquels le couvercle (19), après avoir été inséré ou connecté à la cage (6), est verrouillé par la connexion des canaux de guidage avec les ergots de retenue (21).

8. Le dispositif selon l'une des revendications précédentes,
**caractérisé en ce**
**qu'**au moins une paroi de séparation (22) peut être insérée dans un espace intérieur (10) de la cage (6), qui est fixé à deux des parois latérales opposées (7₁, 7₃ ou 7₂, 7₄) de la cage (6) et au moyen desquelles la cage (6) est divisée en au moins deux espaces intérieurs (10', 10") séparés l'un de l'autre.

9. Le dispositif selon la revendication 8,
**caractérisé en ce que**
chaque paroi de séparation (22) a deux côtés étroits opposés, sur chacun desquels au moins un ergot d'encliquetage (24) faisant saillie à partir des côtés étroits respectifs est formé, qui est transféré dans une liaison par adhérence ou par friction avec la paroi latérale respective (7₁, 7₃ ou 7₂, 7₄) de la cage (6) à la manière d'une fermeture à clip.

10. Le dispositif selon l'une des revendications précédentes,
**caractérisé en ce que**
chacun des bras de support (13₁, 13₂, 13₃, 13₄) de l'adaptateur (11) utilisé pour fixer la cage (6) est constitué de deux jambes en forme de L (26, 27) alignées l'une par rapport à l'autre,
**en ce que** la première jambe (26) sert de base ou de butée à la cage (6), et la deuxième jambe (27) est conçue en section transversale comme un profil en forme de boîte fermée (28).

11. Le dispositif selon la revendication 10,
**caractérisé en ce**
**qu'**une âme (29) du profil de boîte (28), parallèle à la première jambe (26) et à distance de celle-ci, sert de butée à l'ergot d'encliquetage (16) de la barre de ressort (15) lorsque la cage (6) est dans sa condition installée.

12. Le dispositif selon la revendication 11,
**caractérisé en ce que**
la largeur du profil de la boîte (28) est légèrement supérieure à la largeur de la barre de ressort (15).
